# EUROPÄISCHE PATENTSCHRIFT

(11) **EP 3 011 259 B1**
(45) Veröffentlichungstag und Bekanntmachung des Hinweises auf die Patenterteilung: **26.02.2020**
(21) Anmeldenummer: 14730519.7
(22) Anmeldetag: 13.06.2014
(51) Int. Cl.: F42B 12/36

(54) **GESCHOSS MIT EFFEKT- BZW. SIGNALWIRKUNG**
PROJECTILE WHICH PRODUCES AN EFFECT OR A SIGNAL
PROJECTILE À EFFET OU À SIGNALISATION

(30) Priorität: 21.06.2013 DE 102013010357
(43) Veröffentlichungstag der Anmeldung: 27.04.2016
(73) Patentinhaber: Rheinmetall Waffe Munition GmbH, 29345 Unterlüss (DE)
(72) Erfinder: AUMUND-KOPP, Ralf, 21337 Lüneburg (DE); SCHLUHE, Björn, 79117 Freiburg (DE); CEGIEL, Dirk, 23847 Stubben (DE); SCHWENZER, Michael, 29320 Hermannsburg (DE); ZIMMERMANN, Christopher, 21029 Hamburg (DE)
(74) Vertreter: Dietrich, Barbara
(86) Internationale Anmeldenummer: PCT/EP2014/062365
(87) Internationale Veröffentlichungsnummer: WO 2014/202478

(56) Entgegenhaltungen:
- WO-A1-2010/044716
- DE-A1- 3 129 146
- DE-A1- 3 339 039
- DE-A1- 10 249 920
- DE-A1- 19 951 767
- DE-B- 1 141 562
- DE-T2- 69 311 805
- US-A- 2 247 111
- US-A- 2 352 260

## Beschreibung

Die Erfindung beschäftigt sich mit einer Artilleriemunition, insbesondere mit einem Artillerie-Effekt- Geschoss mit spezifischer, einstellbarer Signalwirkung. Dabei handelt es sich um die Generierung taktischer Wirkungen wie Erschrecken oder Lähmen in entfernteren Zielen. Zudem wird darauf eingewirkt, dass die Signalwirkung selbst weit über diejenige etablierter Geschosse, wie z.B. Leucht- oder Nebelgeschosse, hinausgeht. Eine letale Wirkung soll zudem weitestgehend vermieden werden. Teile der Erfindung sind aber auch auf andere großkalibrige Trägereinheiten z.B. Mörsermunitionen sowie Raketen übertragbar.

Bei der Artilleriemunition bilden Zünder und Gefechtskopf das Geschoss. Der Antrieb ist bei großkalibriger Munition in der Regel getrennt vom Geschoss ausgeführt und ermöglicht in Verbindung mit vorwählbaren Treibladungsstufen und Erhöhungen des Waffenrohres weitgehend beliebige Flugbahnen (Indirektes Feuer). Es gibt unterschiedliche Formen der Treibladung, die aber vom Ladungsgewicht immer variabel auf die jeweilige geforderte Flugbahn einstellbar sind. Die Geschosse können ihrerseits unterschiedlich ausgelegt sein und dementsprechend verschiedene Aufgaben erfüllen. Mit Bezug auf diese Aufgaben lassen sie sich gliedern, z. B. in Spreng-, Spreng-Üb-, Leucht-, und Nebel-Geschosse. Eine Einteilung erfolgt auch auf Basis ihrer grundsätzlichen Funktionsweise, in Geschosse "mit" und "ohne Ausstoß".

Geschosses "ohne Ausstoß" sind z. B. konventionelle Sprenggeschosse, bei denen über einen Kopfzünder die Zerlegung der Geschosshülle im Zielgebiet erfolgt und die Hülle im Zuge der Detonation einer eingebrachten Sprengladung endballistisch wirksame Splitter hervorbringt. Ein Zerlegergeschoss mit einer Markierungsladung offenbart beispielsweise die DE 39 19 314A1.

Demgegenüber besitzen Geschosse "mit Ausstoß", oft auch als Cargo-Geschosse bezeichnet, eine Trägerhülle und ein eingebrachtes Ausstoßsystem, mittels derer eine oder mehrere Sekundäreinheiten im Zielgebiet (Luftsprengpunkt) ausgestoßen werden. Die Wirkung der Sekundäreinheit erfolgt dabei oft eingestellt über ein Verzögerungselement erst nach dem Ausstoß. Bekannte Vertreter sind hier z.B. Leucht- und Nebelgeschosse, wie beispielsweise in der DE 10 2007 057 184 A1 oder der DE 102 49 920 A1.

Als Spreng-Üb-Munition existieren Lösungen, die darauf abzielen zum Zwecke des Übungsbetriebes entsprechender militärischer Kräfte die Signatur bezüglich Rauch- Knall- und Blitzwirkung eines regulären Sprenggeschosses nachzustellen. In der DE 10 2011 010 183 A1 wird beispielsweise ein bekannter Innenaufbau eines Spreng-Übungs-Geschosses mit einteiliger Hülle in eine mehrteilige Cargo-Geschosshülle überführt. Der Innenaufbau umfasst die Signatur Knall, Blitz, Rauch etc. eines originären Sprenggeschosses. Zur Generierung einer spezifischen Signalwirkung bzw. bestimmter Effekte, insbesondere Blitz/Knall/Rauch bzw. Nebel, sind eine Reihe pyrotechnischer Sätze bekannt.

Der Erfindung liegt die Aufgabe zugrunde, eine mittels Artillerie ins Zielgebiet verbrachte spezifische Signalwirkung zu erzeugen, die gegenüber etablierter Artilleriemunition erhöhtes Niveau besitzt und mittels Knall-, Blitz-, Rauch-, Pfeif-, Heul- bzw. Nebel-Effekt(e) oder Kombinationen daraus in der Lage ist, den Gegner zu erschrecken und hinsichtlich seiner geplanten oder bereits in Durchführung befindlichen Aktivitäten zu lähmen.

Gelöst wird die Aufgabe durch die Merkmale des Patentanspruchs 1. Vorteilhafte Ausgestaltungen sind in den Unteransprüchen aufgeführt.

Bisherige Lösungsansätze basieren lediglich auf der mittels der pyrotechnischen Sätze gegebenen Blitz-/Knall- und Rauchfunktion. Eine Nutzung der artilleriespezifischen Randbedingungen (Ausstoßfunktion, Vorhandensein von Drall im Moment der Auslösung) ist für die Darstellung eines Effektgeschosses bisher unbekannt. Die bekannten Spreng-Üb-Geschosse erbringen zwar eine Signatur, die im Hinblick auf Blitz-/Knall- und Rauchentwicklung den Signaturen entsprechender Sprenggeschosse nahe kommt. Die Wirkung des Effektes bzw. der Effektkombination bleibt aber im Hinblick auf die zeitliche und räumliche Ausdehnung, sowie Intensität hinter dem als taktisch notwendig erachteten Wirkungsniveau zurück.

Der Erfindung liegt daher die Idee zugrunde, die artilleriespezifischen Randbedingungen (Ausstoßfunktion und / oder Vorhandensein von Drall im Moment der Auslösung) und / oder Geschossgeschwindigkeit für die Darstellung / Erzeugung eines Effektes entsprechend zu nutzen. Des Weiteren soll eine Vorwahl bzw. Voreinstellung der Effektausprägung in mindestens oder wenigstens 2 Stufen möglich sein. Es werden Knall-, Blitz-, Rauch bzw. Nebel-Effekte oder Kombinationen davon generiert, die erheblich über dem Niveau entsprechender bekannter Sprenggeschoss liegen, hinsichtlich einer Gefährdung für Leib und Leben im Wirkgebiet durch Fragmente bzw. Splitter aber signifikant unter dem Niveau entsprechender Übungsmunitionen bleiben. Dazu werden die verschiedenen Zündarten ausgehend von der Funktionalität des Zünders so genutzt, dass die Wirkung spezifisch beeinflussbar bzw. voreinstellbar erfolgt. In einer bevorzugten Ausgestaltung kann der eigentliche Effekt (Haupteffekt) durch Aktivierung eines oder mehrerer entweder pyrotechnisch oder aeromechanisch betriebener Schallgeneratoren angekündigt werden, so dass die Aufmerksamkeit eines im Zielgebiet befindlichen Gegners auf den zeitlich später gelegenen Haupteffekt gerichtet wird.

Kombinationen zur Effekterzeugung (Haupt-oder Nebeneffekt) können sein:
- Pyrotechnisch (pyrotechnische Sätze = Blitz- Knall- etc.)
- Aerodynamisch (Pfeifen, Sirenen etc.)
- eine Kombination beider (z.B. durch pyrotechnische Sätze betriebene Pfeifen, Sirenen etc.).

Die Erfindung basiert primär auf einer in einer (Artillerie-)Trägerhülle integrierten Sekundäreinheit zur Erzeugung eines Blitz-, Knall-, Rauch bzw. Nebeleffektes oder Kombinationen davon, die mittels (Artillerie-) Kopfzünder über ein Ausstoßsystem bzw. Anzündsystem wahlweise bzw. voreinstellbar im Zielgebiet ausgestoßen wird und nachfolgend mittels Verzögerungssystem ausgelöst oder ohne Verzögerung zwecks gewollter Beeinflussung des Effektes noch in der Trägerhülle befindlich zur Auslösung gebracht wird.

Eine Trägerhülle nimmt im Innern die Sekundäreinheit auf, die über den Geschossboden montierbar ist. Die Trägerhülle und/oder der Geschossboden ist / sind mit einer Einrichtung, z.B. Pfeifbohrungen, ausgestattet, die aeromechanisch mittels der Bewegung auf der Flugbahn ein Schallsignal zwecks Ankündigung des Effektgeschosses erzeugen.

Als Geschosszünder ist der Einsatz unterschiedlicher Bauarten bzw. Funktionen vorgesehen. Ein Laufzeitzünder wird entsprechend der bekannten Flugbahn vorzugsweise eine Auslösung in größeren Höhen (100 bis 1000 m) bewerkstelligen; ein Bodenabstandszünder wenige Meter oberhalb des Bodens und ein Aufschlagzünder auf Bodenniveau, was eine erste Möglichkeit zur gezielten Vorwahl des Effektes zulässt. Der Zünderausgang löst zunächst die Zwischeneinrichtung aus, die auslösend auf die Sekundäreinheit wirkt.

Die Sekundäreinheit besitzt ein oder zum Zwecke der Redundanz mehrzahlig vorhandene Verzögerungselemente. Je nach Auswahl bzw. Voreinstellung der Verzögerungszeit wird eine Auslösung der Sekundäreinheit noch im Trägergeschoss bzw. teilausgestoßen bzw. vollständig ausgestoßen erfolgen, so dass sich hieraus eine zweite einfache Möglichkeit zur Einflussnahme / Einstellung des gewünschten Effektes ergibt.

Eine Einstellung der Verzögerungszeit bzw. vollständige Überbrückung der Verzögerung, z.B. mechanisch von außen am hergestellten Geschoss erscheint als eine sinnvolle Option. Je nach Verzögerung wirkt die o.g. Zwischeneinrichtung als Ausstoß- oder nur als Weiterzündeinrichtung.

Für den Aufbau und die Auswahl der Werk- bzw. Explosivstoffe der Sekundäreinrichtung kommen verschiedene Konfigurationen in Betracht.

Möglich sind:
- Schwarzpulverladungen
- Blitz-Knall-Sätze z.B. auf Basis von Aluminiumpulver und Kaliumperchlorat
- Metallpulver, bzw. Metallpartikel aus unedlen Metallen (Magnesium, Zirkonium, Aluminium) zur Erzeugung länger anhaltender somit bewusst wahrnehmbarer Leuchteffekte
- Sprengladungen in Verbindung mit o.g. Metallpulvern
- Nebelwirkmassen z.B. auf rotem Phosphor basierend in kompakter (gepresster) Form und/oder an dünne Trägerschichten gebundener Form (Flares)
- Kombinationen des vorgenannten
- Pfeifen durch Luftstrom angetrieben oder pyrotechnisch
- Sirenen durch Luftstrom angetrieben oder pyrotechnisch

Eine besondere Lösung besteht in der Nutzung des artillerietypischen Dralls, der dem Geschoss zur Flugstabilisierung aufgeprägt wird und der auch beim Erreichen des Zielgebietes nur moderat abgebaut ist. Dieser soll genutzt werden, um eine in der Sekundäreinheit befindliche Füllung, bestehend aus den o.g. Wirkkompositionen, im Rahmen eines Ausstoßvorganges so aufzuteilen, dass eine Partikelwolke verfügbar wird, die nachfolgend - ggf. wieder mittels eines Verzögerungselementes zum Abbrand gebracht und in Folge der großen Ausdehnung und der Wolke in Verbindung mit den am Luftsauerstoff abreagierenden Partikelmassen einen intensiven Effekt hervorbringen wird.

Zur Generierung eines ankündigenden Schallsignals ist am Trägergeschoss bzw. am Geschossboden eine Einrichtung vorgesehen, die unter Ausnutzung der beim Flug natürlicherweise vorhandenen Anströmung einen entsprechenden Schall generiert.

Komplexer, aber ebenfalls möglich ist der Einbau eines separaten z.B. pyrotechnisch funktionierenden Schallgenerators, der im Rahmen der Geschossabfeuerung angesteuert wird.

Die Vorteile liegen in einer erweiterten Möglichkeiten zur Realisierung eines mittels Artillerie über große Reichweiten zur Verbringung bzw. in Szene zu setzenden Effektes. Zudem können die Effekte bezüglich Erscheinung, Dauer, Ausdehnung und Intensität im Rahmen der Herstellung zielgerichtet eingestellt werden. Die Generierung eines nachhaltigen optischen / akustischen Effektes bei minimalem Gefährdungspotential durch Fragmente oder Splitter wird möglich sowie die gezielte Einflussnahme auf den Effekt durch Möglichkeiten der Voreinstellung durch Auswahl der Zünder und ggf. durch veränderbare Verzögerungszeiten. Ein weiterer Vorteil ist die Nutzung des artillerietypischen Dralls zwecks Erzeugung einer Partikelwolke mit nachfolgender Anzündung und Effektgenerierung

Anhand eines Ausführungsbeispiels mit Zeichnung soll die Erfindung näher erläutert werden.

Es zeigt die einzige Figur ein Artillerie-Geschoss 100, bestehend aus einer Geschoss- oder Trägerhülle 1, einer Sekundäreinheit 2, mit einer Zentraleinheit 2a, einem Wirkmantel 2b und einem Liner 2c. Mit 3 ist ein Geschossboden, mit 4 ein Zünder gekennzeichnet. Der Zünder 4 umfasst einen Zünderausgang 4a. Eine Zwischeneinrichtung 5 ist zwischen dem Zünder 4 und der Sekundäreinheit 2 im Ogivenvolumen 7 eingebunden, wobei vor der Sekundäreinheit 2 zumindest ein Verzögerungselement 6 integriert ist. Die Einstellung des Verzögerungselementes 6 erfolgt durch die Einrichtung 6a. Die Sekundäreinheit 2 ist durch eine Ausstoßplatte 8 von dem Ogivenvolumen 7 getrennt, wobei die Zwischeneinrichtung 5 von dem Zünder 4 bis zu der Ausstoßplatte 8 reicht. Zur Stabilisierung des Geschosses 100 ist eine Stützeinheit bzw. ein Stützelement 9 vorgesehen. Am Geschossboden 3 ist ein Schallgenerator 10 integrierbar.

Die Sekundäreinheit 2 ist in einer Trägerhülle 1. Die Sekundäreinheit 2 besteht aus den vorgenannten verschiedenen Komponenten und kann über einen Geschossboden 3 in die Trägerhülle 1 montiert werden. Der Geschosszünder 4, der wahlweise als Laufzeitzünder, als Bodenabstandszünder oder als Aufschlagzünder zur Verfügung steht, wirkt mittels seines Zünderausgangs 4a auf die Zwischeneinrichtung 5. Die Zwischeneinrichtung 5 wirkt je nach Einstellung des Verzögerungselementes 6 mittels ihrer im Innern befindlichen Schwarzpulverladung oder eines vergleichbaren Treibladungspulvers entweder entsprechend der bei Cargo-Geschossen etablierten Weise als Ausstoßladung oder im Falle einer Überbrückung des Verzögerungselementes 6 lediglich als Weiterzündeinrichtung. In jedem Fall sorgt der Abbrand des im Innern der Zwischeneinrichtung 5 befindlichen Explosivstoffes für einen Druckaufbau im Ogivenvolumen 7. Über den entstehenden Gasdruck erfolgt über die Ausstoßplatte 8 und das ggf. in Teilkreissegmente unterteilte Stützelement 9 die Öffnung der Geschosshülle. Über die Einstelleinrichtung 6a des Verzögerungselementes 6 ist eine Vorwahl der Verzögerungszeit bis zur vollständigen Überbrückung vorgesehen. Bei Verzicht auf die Einstelleinrichtung 6a ist die Einstellung der Verzögerungszeit im Rahmen der Auslegung bzw. Herstellung des Verzögerungselementes 6 vorgesehen.

Die Sekundäreinheit 2 ist ihrerseits mit Explosivstoffen bzw. brennbarem Material gefüllt. Vorzugsweise bildet eine zentral positionierte mit Explosivstoff (Schwarzpulver, Blitz-Knall-Satz oder Sprengladung) gefüllte Zentraleinheit 2a den Ausgangspunkt für die Anzündung bzw. Einbeziehung des umgebenden Wirkmantels in den Reaktionsprozess, die mit der schnellen chemischen Umsetzung, die entsprechend der Auswahl der Materialien mit dem gewünschten Licht-, Knall-, Rauch- bzw. Nebeleffekt, einher geht.

Um die Sensitivität des Geschosses 100 gegenüber äußerer Bedrohung, z.B. gegen Kleinkaliberbeschuss, Granatsplitter o.ä. herabzusetzen, ist der Anteil an vergleichsweise empfindlich reagierenden Explosivstoffen zu minimieren. Entsprechend diesem Interesse ist die Zentraleinheit 2a klein gegenüber dem Wirkmantel, der vorzugsweise aus gegenüber entsprechenden Bedrohungen unempfindlicherem Material z.B. Metallpulver besteht, dessen effektgenerierende Reaktion erst mit großen Oberflächen (Metallpartikelaufteilung) und Luftsauerstoff erfolgt.

Zur Unterstützung dieser Reaktion ist die zeitliche Reihenfolge eines Ausstoß- und Anzündvorganges vorzugsweise wie folgt vorgesehen:
Ein Ausstoß wird über den Zünder 4 durch Auslösung der Zwischeneinheit 5, die in der Figur als Ausstoßladung wirkt, an den Innenaufbau vermittelt. Über die Ausstoßplatte 8 und das beispielsweise segmentierte Stützelement 9 wird das Geschoss 100 am Geschossboden 3 geöffnet. Das Ausschieben der Sekundäreinheit 2 beginnt. Der vorhandene Drall, dem alle Geschosskomponenten unterliegen, bewirkt eine Aufteilung des Wirkmantels 2b bzw. des Wirkmaterials als Partikelwolke direkt hinter der weiter voran fliegenden Trägerhülle 1 und zwar beim Passieren der heckseitigen Stirnseite der Trägerhülle 1 infolge der Fliehkraft.

Zum Schutz gegen ungewollte Beschädigungen oder Aktivierung im Zusammenhang mit der Abschussbelastung und/oder vorangehender Umweltbelastung (Vibration / Fall etc.) sind der Wirkmantel 2b und die Zentraleinheit 2a in dem Liner 2c eingebracht. Dieser bewirkt außerdem einen Zusammenhalt der Wirkmasse, soweit diese nicht durch separate Maßnahmen z.B. mittels eines Bindersystems ausreichend Zusammenhalt besitzt.

Komponenten des Innenaufbaus sind dabei vorzugsweise aus leichten Materialien (z.B. Aluminium, Magnesium) aufgebaut, die im Zuge der Effektgenerierung selbst verbrennen und / oder aufgrund ihres geringen spezifischen Gewichtes und großen Oberflächen keine Gefährdung durch Niederfallen auf Menschen erwarten lassen.

Zur vollständigen Vermeidung von Gefährdungen durch niederfallende Teile ist für die Zukunft die Verwendung von Trägerhüllen vorgesehen, die mit Systemen zur Reduzierung der Fallenergie ausgerüstet sind (Fallschirm, Zerlegung etc. - nicht näher dargestellt -).

Unabhängig vom Innenaufbau des Geschosses ist an der Außenkontur des Geschosses eine Diskontinuität derart angebracht, dass mittels der Luftströmung beim Flug ein Schall erzeugt wird, der die Aufmerksamkeit umstehender und nicht zuletzt feindlicher Kräfte im Zielgebiet in Richtung des anfliegenden Effektgeschosses lenkt. Ein solcher Schallgenerator 10 ist dabei vorzugsweise am Boden angebracht, um Einflüsse auf die Ballistik und/oder Integrität der Trägerhülle 1 zu vermeiden.

### Bezugszeichenliste:

1: Trägerhülle
2: Sekundäreinheit;
2a: Zentraleinheit;
2b Wirkmantel;
2c Liner
3: Geschossboden
4: Zünder;
4a Zünderausgang
5: Zwischeneinrichtung
6: Verzögerungselement;
6a: Einstelleinrichtung zum Verzögerungselement
7: Geschossogive, Ogivenvolumen
8: Ausstoßplatte
9: Stützelement
10: Schallgenerator
100: Geschoss

## Patentansprüche

1. Geschoss (100) mit einer Trägerhülle (1), einem Geschossboden (3), einem Zünder (4) in einer Geschossogive (7), einer mit einer Ausstoßladung gefüllten Zwischeneinheit (5) und einer Ausstoßplatte (8), wobei die Zwischeneinheit (5) zwischen dem Zünder (4) und der Ausstoßplatte (8) eingebunden ist, sowie mit einer Sekundäreinheit (2) zur Aufnahme Effekt- und / oder Signalwirkung auslösender Materialien, **gekennzeichnet durch** mindestens eine Einrichtung (10) zur Generierung eines ankündigenden Schallsignals.

2. Geschoss (100) nach Anspruch 1, **dadurch gekennzeichnet, dass** die Einrichtung (10) ein pyrotechnisch oder aerodynamisch betriebener Schallgenerator ist.

3. Geschoss (100) nach Anspruch 1 oder 2, **dadurch gekennzeichnet, dass** die mindestens eine Einrichtung (10) unter Ausnutzung einer Luft- Anströmung den Schall generiert.

4. Geschoss (100) nach einem der Ansprüche 1 bis 3, **dadurch gekennzeichnet, dass** die mindestens eine Einrichtung (10) Pfeifbohrungen sind, mit denen die Trägerhülle (1) und / oder der Geschossboden (8) ausgestattet sind.

5. Geschoss (100) nach einem der Ansprüche 1 bis 4, **dadurch gekennzeichnet, dass** die mindestens eine Einrichtung (10) am Geschoss (100) bzw. am Geschossboden (3) eingebunden ist.

6. Geschoss (100) nach einem der Ansprüche 1 bis 5, **dadurch gekennzeichnet, dass** die Materialien
∘ Schwarzpulverladungen,
∘ Blitz-Knall-Sätze, z.B. auf Basis von Aluminiumpulver und Kaliumperchlorat
∘ Metallpulver, bzw. Metallpartikel aus unedlen Metallen wie Magnesium, Zirkonium, Aluminium, zur Erzeugung länger anhaltender bewusst wahrnehmbarer Leuchteffekte,
∘ Sprengladungen in Verbindung mit o.g. Metallpulvern,
∘ Nebelwirkmassen, z.B. auf rotem Phosphor basierend in kompaktierter / gepresster Form und/oder an dünne Trägerschichten gebundener Form als Flares und / oder
∘ Pfeifen, Sirenen und der gleichen durch Luftstrom angetrieben oder pyrotechnisch sind.

7. Geschoss (100) nach einem der Ansprüche 1 bis 6, **dadurch gekennzeichnet, dass** die Sekundäreinheit (2) eine Zentraleinheit (2a), einen Wirkmantel (2b) und einen Liner (2c) umfasst, und wobei in der Zentraleinheit (2a) die Materialien aufgenommen sind.

8. Geschoss (100) nach einem der Ansprüche 1 bis 7, **dadurch gekennzeichnet, dass** der Zünder (4) als Laufzeitzünder, Bodenabstandszünder oder als Aufschlagzünder ausgeführt sein kann.

9. Geschoss (100) nach einem der Ansprüche 1 bis 8, **dadurch gekennzeichnet, dass** zumindest ein Verzögerungselement (6) eingebunden ist.

10. Geschoss (100) nach Anspruch 9, **dadurch gekennzeichnet, dass** die Verzögerungszeit des Verzögerungselements (6) über eine Einstellvorrichtung (6a) einstellbar ist.

11. Geschoss (100) nach einem der Ansprüche 1 bis 10, **dadurch gekennzeichnet, dass** ein Drall eine Aufteilung des Wirkmantels (2b) bzw. des Wirkmaterials in Form einer Partikelwolke direkt hinter der weiter voran fliegenden Trägerhülle (1) infolge der Fliehkraft bewirkt.

12. Geschoss (100) nach einem der Ansprüche 1 bis 11, **dadurch gekennzeichnet, dass** die Komponenten des Innenaufbaus aus einem leichten Material, wie Aluminium, Magnesium aufgebaut sind und im Zuge einer Effektgenerierung selbst verbrennen.

13. Geschoss (100) nach einem der Ansprüche 1 bis 12, **dadurch gekennzeichnet, dass** die Trägerhülle (1) mit Systemen zur Reduzierung der Fallenergie ausgerüstet ist, wie Fallschirm, Zerlegung etc.

14. Geschoss (100) nach einem der Ansprüche 1 bis 13, **gekennzeichnet durch** eine Nutzung zur Erzeugung eines Blitz-, Knall-, Rauch bzw. Nebeleffektes oder Kombinationen davon.

15. Geschoss (100) nach einem der Ansprüche 1 bis 14, **dadurch gekennzeichnet, dass** das Geschoss als Artilleriegeschoss ausgebildet ist.

## Claims

1. Projectile (100) comprising a supporting shell (1), a projectile base (3), a fuse (4) in an ogive of the projectile (7), an intermediate unit (5), filled with an expulsion charge, and an expulsion plate (8), wherein the intermediate unit (5) is incorporated between the fuse (4) and the expulsion plate (8), and also comprising a secondary unit (2) for receiving materials initiating an effect and/or a signalling effect, **characterized by** at least one device (10) for generating a premonitory sound signal.

2. Projectile (100) according to Claim 1, **characterized in that** the device (10) is a pyrotechnically or aerodynamically operated sound generator.

3. Projectile (100) according to Claim 1 or 2, **characterized in that** the at least one device (10) generates the sound by using an incident air flow.

4. Projectile (100) according to one of Claims 1 to 3, **characterized in that** the at least one device (10) are whistling holes, with which the supporting shell (1) and/or the projectile base (8) are provided.

5. Projectile (100) according to one of Claims 1 to 4, **characterized in that** the at least one device (10) is incorporated in the projectile (100) or the projectile base (3).

6. Projectile (100) according to one of Claims 1 to 5, **characterized in that** the materials are
• black powder charges,
• flashbang charges, for example based on aluminium powder and potassium perchlorate,
• metal powder, or metal particles of base metals such as magnesium, zirconium, aluminium,
• for producing longer-lasting, deliberately perceptible luminous effects,
• explosive charges in conjunction with the aforementioned metal powders,
• active fog compounds, for example based on red phosphorus, in a compacted/pressed form and/or a form bonded to thin supporting layers, as flares, and/or
• whistles, sirens and the like powered by air flow or pyrotechnically.

7. Projectile (100) according to one of Claims 1 to 6, **characterized in that** the secondary unit (2) comprises a central unit (2a), an effect-producing casing (2b) and a liner (2c), and wherein the materials are accommodated in the central unit (2a).

8. Projectile (100) according to one of Claims 1 to 7, **characterized in that** the fuse (4) may be designed as a timed fuse, a base delay-action fuse or an impact fuse.

9. Projectile (100) according to one of Claims 1 to 8, **characterized in that** at least one delay element (6) is incorporated.

10. Projectile (100) according to Claim 9, **characterized in that** the delay time of the delay element (6) can be set by way of a setting device (6a).

11. Projectile (100) according to one of Claims 1 to 10, **characterized in that**, as a result of centrifugal force, a twist brings about a fragmentation of the effect-producing casing (2b) or the effect-producing material in the form of a cloud of particles directly behind the supporting shell (1) flying further ahead.

12. Projectile (100) according to one of Claims 1 to 11, **characterized in that** the components of the internal structure are made up of a lightweight material, such as aluminium or magnesium, and in the course of generating an effect burn themselves.

13. Projectile (100) according to one of Claims 1 to 12, **characterized in that** the supporting shell (1) is provided with systems for reducing the energy from falling, such as a parachute, bursting, etc.

14. Projectile (100) according to one of Claims 1 to 13, **characterized by** a use for producing a flash, bang, smoke or fog effect or combinations thereof.

15. Projectile (100) according to one of Claims 1 to 14, **characterized in that** the projectile is formed as an artillery projectile.

## Revendications

1. Projectile (100) comprenant une douille porteuse (1), un fond de projectile (3), une amorce (4) dans une ogive de projectile (7), une unité intermédiaire (5) remplie d'une charge d'éjection et une plaque d'éjection (8), l'unité intermédiaire (5) étant incorporée entre l'amorce (4) et la plaque d'éjection (8), et comprenant également une unité secondaire (2) destinée à absorber des matériaux qui déclenchent une action d'effet et/ou une action de signal, **caractérisé par** au moins un dispositif (10) destiné à générer un signal sonore d'avertissement.

2. Projectile (100) selon la revendication 1, **caractérisé en ce que** le dispositif (10) est un générateur de bruit à fonctionnement pyrotechnique ou aérodynamique.

3. Projectile (100) selon la revendication 1 ou 2, **caractérisé en ce que** l'au moins un dispositif (10) génère le bruit en exploitant un afflux d'air.

4. Projectile (100) selon l'une des revendications 1 à 3, **caractérisé en ce que** l'au moins un dispositif (10) se compose de trous de sifflement desquels est équipé le fond de projectile (8) et/ou la douille porteuse (1).

5. Projectile (100) selon l'une des revendications 1 à 4, **caractérisé en ce que** l'au moins un dispositif (10) est incorporé au niveau du projectile (100) ou au niveau du fond de projectile (3).

6. Projectile (100) selon l'une des revendications 1 à 5, **caractérisé en ce que** les matériaux sont
• des charges de poudre noire,
• des charges éclairantes et détonantes, par exemple à base de poudre d'aluminium et de perchlorate de potassium,
• des poudres métalliques, par exemple des particules métalliques de métaux communs tels que le magnésium, le zirconium, l'aluminium, destinées à générer des effets lumineux délibérément perceptibles persistant pendant plus longtemps,
• des charges explosives en association avec les poudres métalliques susmentionnées,
• des masses fumigènes, par exemple à base de phosphore rouge sous une forme compressée compacte et/ou sous une forme liée à de minces couches porteuses en tant que fusées de signalisation et/ou
• des sifflets, sirènes et similaires entraînés par le flux d'air ou pyrotechniques.

7. Projectile (100) selon l'une des revendications 1 à 6, **caractérisé en ce que** l'unité secondaire (2) comporte une unité centrale (2a), une enveloppe active (2b) et une doublure (2c), et les matériaux étant accueillis dans l'unité centrale (2a).

8. Projectile (100) selon l'une des revendications 1 à 7, **caractérisé en ce que** l'amorce (4) peut être réalisée sous la forme d'une amorce à temps d'écoulement, amorce à distance du sol ou amorce à impact.

9. Projectile (100) selon l'une des revendications 1 à 8, **caractérisé en ce qu'**au moins un élément de retardement (6) est incorporé.

10. Projectile (100) selon la revendication 9, **caractérisé en ce que** le temps de retard de l'élément de retardement (6) peut être réglé par le biais d'un dispositif de réglage (6a).

11. Projectile (100) selon l'une des revendications 1 à 10, **caractérisé en ce qu'**un moment angulaire produit, sous l'effet de la force centrifuge, une répartition de l'enveloppe active (2b) ou du matériau actif sous la forme d'un nuage de particules directement derrière la douille porteuse (1) qui vole plus en avant.

12. Projectile (100) selon l'une des revendications 1 à 11, **caractérisé en ce que** les composants de la structure interne sont constitués d'un matériau léger, comme l'aluminium, le magnésium, et entrent en autocombustion dans le cadre de la génération d'un effet.

13. Projectile (100) selon l'une des revendications 1 à 12, **caractérisé en ce que** la douille porteuse (1) est équipée de systèmes destinés à réduire l'énergie de chute, comme un parachute, une dispersion, etc.

14. Projectile (100) selon l'une des revendications 1 à 13, **caractérisé par** une utilisation pour générer un effet d'éclair, de détonation, de fumée ou de brume ou une combinaison de ceux-ci.

15. Projectile (100) selon l'une des revendications 1 à 14, **caractérisé en ce que** le projectile est réalisé sous la forme d'un projectile d'artillerie.
